# EUROPÄISCHE PATENTSCHRIFT

(11) **EP 2 893 848 B1**
(45) Veröffentlichungstag und Bekanntmachung des Hinweises auf die Patenterteilung: **28.03.2018**
(21) Anmeldenummer: 14198885.7
(22) Anmeldetag: 18.12.2014
(51) Int. Cl.: A47C 23/06

(54) **Lagervorrichtung für eine Federleiste mit federnder Absenkung an einem Bettenlattenrost**
Bearing device for a spring contact with sprung lowering to a bed frame
Dispositif de logement pour une barre à ressorts pouvant s'abaisser sur un sommier à lattes

(30) Priorität: 10.01.2014 DE 202014100104 U
(43) Veröffentlichungstag der Anmeldung: 15.07.2015
(73) Patentinhaber: Froli Kunststoffwerk Heinrich Fromme, Inh. Margret Fromme-Ruthmann e. Kfr., 33758 Schloß Holte-Stukenbrock (DE)
(72) Erfinder:
(74) Vertreter: Bittner, Thomas L.

(56) Entgegenhaltungen:
- EP-A1- 2 253 248
- DE-U1-202013 101 621
- DE-U1-202013 103 212

## Beschreibung

Die Erfindung betrifft eine Lagervorrichtung für eine Federleiste mit federnder Absenkung an einem Bettenlattenrost.

### Hintergrund

Derartige Vorrichtungen werden genutzt, um ein Ende einer Federleiste eines Bettenlattenrostes federnd zu lagern, so dass bei Belastung der Federleiste eine Absenkung derselben ermöglicht ist, zum Beispiel im Zusammenhang mit einer Absenkung im Schulterbereich des Bettenlattenrostes. Auf diese Weise ist im Schulterbereich eine verbesserte Anpassung der Liegefläche, welche üblicherweise mittels des Bettenlattenrostes und einer hierauf angeordneten Matratze bereitgestellt ist, an die anatomischen Gegebenheiten der liegenden Person ermöglicht. Der Schulterbereich kann im Vergleich zu anderen Abschnitten der Liegefläche zusätzlich abgesenkt werden.

Lagervorrichtungen für ein Endpunktlager einer Federleiste eines Bettenlattenrostes sind zum Beispiel aus den Dokumenten DE 195 35 761 C1 sowie DE 20 2010 014 750 U1 bekannt. Eine der bekannten Lagerungen (vgl. DE 195 35 761 C1) besteht aus einem an der Innenseite eines Rahmens angeordneten Basiselement mit mindestens einer federnd geführten Aufnahme für ein Lagerelement einer Federleiste. Das Basiselement weist eine nach außen und beabstandet über den Holm ragende Lasche auf, die im Basiselement mittels eines Führungsteils vertikal verschiebbar geführt ist und an dem unmittelbar und / oder mittelbar an der Lasche ein elastisches Element angreift. Die im Dokument DE 20 2010 014 750 U1 offenbarte Lagerung besteht aus einem ortsfesten Gehäuseteil mit einer Vertikalführung zur Anordnung an einem Bettenseitenholm und einem elastisch gegen eine Rückstellkraft darin vertikal und verdrehbar gelagerten Deckelteil mit einem Führungspilz und Lagerbolzen zur Anordnung eines Endpunktlagers. Das Gehäuseteil weist eine Rückwand auf mit beidseitig seiner seitlichen Gehäusewandungen vor der Rückwand vorgesehenen Schlitzen. Die verbliebenen seitlichen Gehäusewandungen sind teilweise elastisch ausgebildet und mit Bolzenaufnahmen für Rastbolzen des Deckelteils ausgestattet.

Eine weitere Schulterabsenkung für eine Federholzleiste am Grundrahmen des Lattenrostes ist im Dokument DE 100 33 003 C1 offenbart. Die Schulterabsenkung besteht aus einem federnden Grundkörper, der als im Spritzgießverfahren hergestelltes Kunststoffteil ausgestaltet ist. Federarme sind weitgehend rechtwinklig zu einem großflächigen, senkrechten Abschnitt angeordnet und weisen jeweils eine Kontur auf, die vom senkrechten Abschnitt ausgehend zunächst in einem unteren Abschnitt annähernd parallel zu der Federholzleiste verläuft, danach in einen bogenförmigen Abschnitt übergeht, nachfolgend in einem unteren Abschnitt wieder annähernd parallel zu der Federholzleiste, jedoch mit Abstand zum unteren Abschnitt verläuft, anschließend in einen senkrechten Abschnitt übergeht, der mit geringem Abstand und annähernd parallel zum großflächigen senkrechten Abschnitt angeordnet ist, und schließlich in den zylindrischen Abschnitt zur Aufnahme der die Federholzleisten tragenden Kappen übergeht.

Weitere Lagerungen für eine Federleiste eines Bettenlattenrostes mit Schulterabsenkung sind aus den Dokumenten DE 295 15 227 U1 sowie DE 298 22 020 U1 bekannt. Die Lagerungen verfügen über ein bei Druckbelastung gegen eine Federkraft elastisch vertikal verschiebbares Funktionsteil.

Aus dem Dokument DE 20 2013 101 621 U1 ist ein Endpunktlager von Querlatten einer Matratzenunterfederung mit zwei Lagerbolzenaufnahmen zur Montage auf holmfesten Lagerbolzen eines Bettenrahmens bekannt. Das Endpunktlager weist Aufnahmetaschen für Enden von Querlatten und ein zwischen dem Lagerbolzenaufnahmen und den Aufnahmetaschen vorgesehenes gummielastisches Federelement auf, welches einen unteren, die Lagerbolzenaufnahme verbindenden Abschnitt und einen die Aufnahmetaschen verbindenden oberen Abschnitt besitzt. Ein Teilbereich des die Lagerbolzenaufnahmen verbindenden unteren Abschnitts weist im Bereich einer Mittelsenkrechten durch das Endpunktlager eine Wölbung nach oben mit einem Scheitelpunkt auf. Dem Endpunktlager ist ein Funktionsbauteil zugeordnet, welches in das Federelement einsetzbar ist und die Funktion des Endpunktlagers von einem Funktionsteil freien, konventionell elastische Kräfte aufnehmende Federelement zu einem interaktiven Wipp-Federelement mit Funktionsteil erweitert.

Im Dokument DE 20 2013 103 212 U1 ist ein Federleisten-Lagerkörper eines Lattenrostes beschrieben. Zur Festlegung des Lagerkörpers an einem Rahmen des Lattenrostes sind Anschlussmittel vorgesehen. Weiterhin weist der Lagerkörper wenigstens einen eine Federleiste an dem Lagerkörper sichernden Leistenhalter auf. Der Leistenhalter ist oberhalb der Anschlussmittel angeordnet. Zwischen den Anschlussmitteln und dem Leistenhalter ist ein Federungselement vorgesehen, derart, dass der Leistenhalter federbeweglich auf und ab beweglich ist. Es sind zwei übereinander angeordnete Federungselemente vorgesehen.

Eine weitere Lagervorrichtung für eine Federleiste ist im Dokument EP 2 253 248 A1 beschrieben. Zum Bestfestigen der Lagervorrichtung an einem Bettenlattenrost sind Bolzenaufnahmen vorgesehen, an die oben Blattfederelemente angeformt sind, welche eine Aufnahme für die Federleiste halten, so dass diese federnd auf und ab bewegt werden kann.

### Zusammenfassung

Aufgabe der Erfindung ist es, eine verbesserte Lagervorrichtung für eine Federleiste mit federnder Absenkung an einem Bettenlattenrost anzugeben, die platzsparend ausgeführt und im Einsatz die Federbewegung möglichst geräuschfrei bereitstellend ausgeführt ist.

Zur Lösung der Aufgabe ist eine Lagervorrichtung für eine Federleiste mit federnder Absenkung an einem Bettenlattenrost gemäß Anspruch 1 vorgeschlagen. Vorteilhafte Ausgestaltungen sind Gegenstand von abhängigen Unteransprüchen.

Es ist eine Lagervorrichtung für eine Federleiste mit federnder Absenkung an einem Bettenlattenrost geschaffen, welcher ein Montage- und Halteteil, eine Aufnahme sowie eine Federeinrichtung aufweist. An dem Montage- und Halteteil ist rückseitig eine Montageeinrichtung zum Montieren der Lagervorrichtung am Rahmen eines Bettenlattenrostes angeordnet. Beispielsweise kann die Montageeinrichtung mit einem oder mehreren Zapfen gebildet sein, die nach der Montage der Lagervorrichtung in zugeordnete Ausnehmungen am Bettenlattenrost angeordnet sein können, insbesondere an einem Holm oder Rahmenteil des Bettenlattenrostes. An dem Montage- und Halteteil ist die Aufnahme mit einer Tasche angeordnet, die zum Aufnehmen eines Endes einer Federleiste dient. Im Einsatz ist in der Tasche das Ende einer Federleiste des Bettenlattenrostes angeordnet. Die Aufnahme ist mit Hilfe der Federeinrichtung an dem Montage- und Halteteil elastisch federnd aufgenommen. Bei der Federeinrichtung erstrecken sich beidseitig der Aufnahme von dieser ausgehend zum Montage- und Halteteil hin und quer zur Längsrichtung der in der Aufnahme anzuordnenden Federleiste Blattfederelemente. Die Blattfederelemente sind an das Montage- und Halteteil und / oder an die Aufnahme einstückig angeformt.

Das Montage- und Halteteil weist einen rückseitigen Wandabschnitt mit der Montageeinrichtung und einen hiervon nach vorn stehenden Basisabschnitt auf, an welchen die Blattfederelemente angeformt sind. Mit Hilfe der Blattfederelemente wird die Aufnahme oberhalb des Basisabschnitts gehalten, derart, dass zur elastischen Absenkung der Aufnahme ein Federweg zum Basisabschnitt hin ermöglicht ist.

Die Aufnahme ist beim Verlagern entlang des mit Hilfe der Blattfederelemente bereitgestellten Federweges auf der Vorderseite des rückwertigen Wandabschnittes des Montage- und Halteteils und beabstandet hierzu federnd verlagerbar.

Im Fall der einstückigen Anformung der Blattfederelemente sowohl an das Montage- und Halteteil wie auch an die Aufnahme kann die Lagervorrichtung als Gesamtbauelement einstückig ausgeführt sein.

Die Lagervorrichtung kann aus einem Kunststoffmaterial bestehen und beispielsweise als Spritzgussteil hergestellt sein. Hierbei kann ein Einkomponenten- oder Mehrkomponenten-Spritzgießverfahren zur Herstellung genutzt werden.

Eine Weiterbildung kann vorsehen, dass die Blattfederelemente als Zierharmonika-Federarme gebildet sind. In einer Ausführungsform weisen die Ziehharmonika-Federarme wenigstens zwei außenliegende und einen innenliegenden Umkehr- oder Knickbereich auf, in denen benachbarte Abschnitte der Federarme schräg zusammenlaufen. Es kann vorgesehen sein, dass Querschnittsbreite und / oder -höhe der Zieharmonika-Federarme durchgehend gleichbleibend oder nicht gleichbleibend sind. So kann in einer Ausführungsform der Querschnitt im mittleren Bereich der Abschnitte der Federarme, insbesondere hinsichtlich der Querschnittshöhe, zwischen Umkehrbereichen und / oder zwischen einem Umkehrbereich und einem Anformbereich am Montage- und Halteteil oder an der Aufnahme verkleinert sein gegenüber dem Querschnitt des Federarmes unmittelbar benachbart zu den Umkehrbereichen und / oder dem Anformbereich.

An die Blattfederelemente können Stützelemente angeformt sein, die sich auf der Aufnahme und / oder dem Montage- und Halteteil abstützen. Ein oder mehrere Stützelemente sind pro Blattfederelement hierbei vorgesehen. Die Stützelemente sind auf der Innenseite der Blattfederelemente angeordnet. Die Stützelemente können im Bereich der außenliegenden Umkehrungen der Ziehharmonika-Federarme angeformt sein, zum Beispiel zentriert zum Knick. An der Aufnahme können das eine oder die mehreren Stützelemente auf einer Seitenwand lagern oder angeformt sein. Auch am Montage- und Halteteil kann eine Anformung auf einer Seitenwand vorgesehen sein.

Eine Ausführungsform sieht vor, dass die Stützelemente an dem Blattfederelement und / oder der Aufnahme einstückig angeformt sind.

Die Stützelemente können einen flachen Querschnitt aufweisen. Der flache Querschnitt, wodurch Flachelemente gebildet sind, kann für das jeweilige Sützelement über dessen gesamte Länge gleichbleibend ausgeführt sein, wodurch zum Beispiel ein Stützelement gleichbleibender Materialdicke bereitstellbar ist. Es kann vorgesehen sein, dass ein oder mehrere der Stützelemente im Wesentlichen parallel zu einem der hierzu benachbarten Abschnittr der Ziehharmonika-Federarme verläuft. In Blickrichtung von oben auf die Lagervorrichtung kann die Breite der Stützelemente mit flachem Querschnitt gleich oder geringer als die Breite der Blattfederarme sein.

Bei einer Ausgestaltung kann vorgesehen sein, dass die Blattfederelemente freiliegend gebildet sind. In einer Ausführung sind die Blattfederelemente vollständig frei von sie umgebenden Wandabschnitten angeordnet, insbesondere von Wandabschnitten des Montage- und Halteteils.

Der nach vorn stehende Basisabschnitt kann im Wesentlichen rechtwinklig an den rückseitigen Wandabschnitt angeformt sein. In Blickrichtung von vorn auf die Lagervorrichtung kann der rückseitige Wandabschnitt im Wesentlichen mit gleicher Breite wie die Aufnahme hergestellt sein. Alternativ oder ergänzend kann eine solche Ausgestaltung in Bezug auf die Aufnahme auch für den Basisabschnitt vorgesehen sein. Der Federweg kann beispielsweise etwa 10 mm bis etwa 20 mm betragen. In einer Ausführungsform wird die Aufnahme entlang des gesamten Federweges mit Hilfe der Blattfederelemente im Wesentlichen zentriert in Bezug auf den Basisabschnitt gehalten. Die Aufnahme kann beim Federn in vertikaler Richtung bewegt werden, ohne dass hierbei eine Verlagerung in horizontaler Richtung stattfindet. Eine Deckfläche der Aufnahme kann fluchtend mit der Oberkante des rückseitigen Wandabschnittes angeordnet sein, wenn die Aufnahme in einer oberen Endstellung des Federweges (unbelasteter Zustand, Ausgangsstellung) angeordnet ist. Der Federweg endet, wenn der Boden der Aufnahme auf die Deckfläche des Basisabschnitts gedrückt ist (untere Endstellung).

Es kann vorgesehen sein, dass der Basisabschnitt eine Rippenstruktur aufweist. Die Rippenstruktur kann auf der Unterseite des Basisabschnitts über dessen gesamte Fläche oder eine Teilfläche hiervon ausgebildet sein. Die Rippenstruktur kann mit mehreren parallel zueinander verlaufenden Rippen gebildet sein, deren Längsrichtung zum Beispiel im rechten Winkel zur Fläche des rückseitigen Wandabschnittes des Montage- und Halteteils verläuft. Die Materialdicke des Basisabschnitts kann für den Boden und die sich hiervon erstreckenden Rippen im Wesentlichen gleich sein.

Bei einer Ausgestaltung kann vorgesehen sein, dass der Basisabschnitt vorderseitig eine Ausnehmung aufweist. Die Ausnehmung kann sich von der Vorderkante nach Innen erstrecken. Sie kann mittig angeordnet sein.

Eine Ausführungsform sieht vor, dass die Montageeinrichtung gegenüber einer Rückwand der Aufnahme gebildet ist. In einer Ausführung sind hierbei ein oder mehrere Montagezapfen am rückseitigen Wandabschnitt des Montage- und Halteteils gebildet. Alternativ oder ergänzend können in dem rückseitigen Wandabschnitt ein oder mehrere Durchbrüche für Montagezwecke vorgesehen sein, zum Beispiel zum Einbringen ein oder mehrerer Schrauben für die Befestigung der Lagervorrichtung am Rahmen (Holm) des Bettenlattenrostes.

Eine Fortbildung kann vorsehen, dass die Aufnahme auf ihrem mittels der Blattfederelemente bereitgestellten Federweg kontaktfrei zu und beabstandet von dem Montage- und Halteteil verlagerbar ist. Die Aufnahme ist hierdurch frei und elastisch federnd gelagert, ohne dass es zum nachtteiligen Einfluss von Kontakten (Reibung) zwischen Aufnahme und Halte- und Montageteil beim Federn kommt.

Ein Boden der Aufnahme kann einen Durchbruch aufweisen. Der Durchbruch kann an der Vorderseite offen sein. Bei dem Durchbruch kann es sich um einen Schlitz handeln.

Eine Weiterbildung kann vorsehen, dass zwischen der Aufnahme und dem Montage- und Halteteil eine Blockierung lösbar angeordnet ist. Bei dieser Ausgestaltung ist mit Hilfe der Blockierung eine Federn der Aufnahme (Absenkung) an dem Montage- und Halteteil blockiert, wobei ein vollständiges oder ein teilweises Blockieren des Federweges vorgesehen sein kann. Die Blockierung kann an der Aufnahme, insbesondere im Bereich von deren Boden, und / oder am Basisabschnitt lösbar montiert sein. Bei Druckbeaufschlagung kann der Boden der Aufnahme gegen die Blockierung drücken, welche ihrerseits gegen das Montage- und Halteteil im Bereich des Basisabschnitts drückt, wodurch das (weitere) Absenken der Aufnahme ganz oder teilweise unterbunden ist. Die lösbare Montage der Blockierung kann beispielsweise mittels einer Steckverbindung ausgeführt sein. In einer Ausführung dient der Durchbruch am Boden der Aufnahme als Steckaufnahme für die Blockierung. Im druckbelasteten Zustand kann die Blockierung bei einer Ausgestaltung in die vorderseitige Ausnehmung am Basisabschnitt des Montage- und Halteteils eingreifen.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine perspektivische Darstellung einer Anordnung mit einem Abschnitt eines Bettenlattenrostes und einer hiervon (noch) getrennten Lagervorrichtung für eine Federleiste mit federnder Absenkung,
- Fig. 2: eine perspektivische Darstellung der Anordnung aus Fig. 1, wobei nun die Lagervorrichtung am Rahmen des Bettenlattenrostes montiert ist,
- Fig. 3: eine weitere perspektivische Darstellung der Anordnung aus Fig. 1, wobei in der Lagervorrichtung ein Ende einer Federleiste aufgenommen ist,
- Fig. 4: eine perspektivische Darstellung einer Lagervorrichtung für eine Federleiste mit federnder Absenkung, insbesondere Schulterabsenkung, von schräg vorn,
- Fig. 5: eine perspektivische Darstellung der Lagervorrichtung aus Fig. 4 von schräg hinten,
- Fig. 6: eine Darstellung der Lagervorrichtung aus Fig. 4 von vorn,
- Fig. 7: eine Darstellung der Lagervorrichtung aus Fig. 4 von oben,
- Fig. 8: eine Darstellung der Lagervorrichtung aus Fig. 4 von der Seite,
- Fig. 9: eine perspektivische Darstellung einer Anordnung mit einem Abschnitt eines Bettenlattenrostes mit hieran montierter Lagervorrichtung und einer hiervon noch getrennt dargestellten Blockierung,
- Fig. 10: eine perspektivische Darstellung der Anordnung aus Fig. 9, wobei nun die Blockierung in der Lagervorrichtung angeordnet ist, so dass deren Federweg ganz oder teilweise blockiert ist,
- Fig. 11: eine perspektivische Darstellung einer Blockierung von schräg vorn,
- Fig. 12: eine perspektivische Darstellung der Blockierung aus Fig. 11 von schräg hinten,
- Fig. 13: eine weitere perspektivische Darstellung der Blockierung aus Fig. 11, und
- Fig. 14: eine perspektivische Darstellung einer weiteren Lagevorrichtung für eine Federleiste mit federnder Absenkung.

Die Fig. 1 bis 3 zeigen eine Anordnung mit einem Abschnitt eines Rahmens 1 eines Bettenlattenrostes 2 und einer hieran zu montierenden (Fig. 1) bzw. montierten (Fig. 2 und 3) Lagervorrichtung 3. Die Fig. 4 bis 8 zeigen Darstellungen der Lagervorrichtung 3.

Gemäß Fig. 1 sind auf einer Innenseite 4 des Rahmens 1 Löcher 5, 6 vorgesehen, in die bei der Montage der Lagervorrichtung 3 Zapfen 7, 8 eingesteckt werden, um die Lagervorrichtung 3 auf der Innenseite 4 zu montieren, was in Fig. 2 gezeigt ist. Gemäß Fig. 3 kann dann ein Ende 9 einer Federleiste 10 in einer Tasche 11 einer Aufnahme 12 der Lagervorrichtung 3 eingesteckt werden, so dass die Federleiste 10 am Rahmen 1 lokalisiert ist.

Gemäß den Fig. 4 bis 8 verfügt die Lagervorrichtung 3 über ein Montage- und Halteteil 13, welches mit einem rückseitigen Wandabschnitt 14 sowie einem hierzu abgewinkelten Basisabschnitt 15 gebildet ist. Der rückseitige Wandabschnitt 14 liegt nach der Montage am Rahmen 1 auf dessen Innenseite 4 auf. Mit Hilfe von Blattfederelementen 16, 17 ist die Aufnahme 12 mit der Tasche 11 elastisch federnd an dem Montage- und Halteteil 13 gelagert, wobei ein Federweg zum Beispiel dem Abstand zwischen einem Boden 12a der Aufnahme 12 und dem Basisabschnitt 15 entspricht.

Bei der dargestellten Ausführungsform sind die Blattfederelemente 16, 17 als Zierharmonika-Federarme ausgeführt mit jeweils zwei außenliegenden Umkehr- oder Knickbereichen 16a, 16b, 17a, 17b sowie einem innenliegenden Umkehr- oder Knickbereich 16c, 17c. Hierzwischen erstrecken sich jeweils Blattfederarmabschnitte, die über einen sich ändernden Querschnitt verfügen, welcher zur Mitte der Abschnitte hin abnimmt.

Auf der Innenseite der außenliegenden Umkehrbereiche 16a, 16b, 17a, 17b sind Stützelemente 18, ..., 21 angeformt, die ebenfalls über einen flachen Querschnitt verfügen und sich auf Seitenwänden 22, 23 der Aufnahme 12 sowie seitlich des Basisabschnittes 15 abstützen. Bei der dargestellten Ausführungsform weisen die Stützelemente 18, ..., 21 einen gleichbleibenden Querschnitt auf, insbesondere hinsichtlich der Materialhöhe. Die unteren Stützelemente 19, 21 verlaufen im Wesentlichen parallel zu den benachbarten Abschnitten der Blattfederelemente 16, 17. Bei der gezeigten Ausführungsform sind sowohl die Blattfederelemente 16, 17 wie auch die Stützelemente 18, ..., 21 einstückig angeformt. Eine solche Herstellung kann beispielsweise mittels Ausbildung der Lagervorrichtung 3 als Spritzgussteil hergestellt werden.

Gemäß Fig. 4 ist im Boden 12a der Aufnahme 12 eine schlitzförmige Ausnehmung 24 hergestellt, die vorne offen ist.

Wie sich ebenfalls insbesondere aus Fig. 4 ergibt, weist der Basisabschnitt 15 auf seiner Unterseite 25 eine Rippenstruktur 26 mit Rippen 27 auf. Im vorderen Bereich verfügt der Basisabschnitt 15 über eine Ausnehmung 28, in die gemäß den Fig. 9 und 10 eine Blockierung 29 lösbar einsteckbar ist.

Weitere Darstellungen der Blockierung 29 zeigen die Fig. 11 bis 13. Mit einem Oberteil 30 der Blockierung 29 wird der Federweg der Aufnahme 12 ganz oder teilweise blockiert, wenn die Blockierung 29 gemäß Fig. 10 lösbar oder nicht lösbar, zum Beispiel mittels Einkleben, an der Lagervorrichtung 3 angeordnet ist. Hierbei greifen Montagevorsprünge 31 an einem Unterteil 32 (vgl. Fig. 12) in die Ausnehmung 28 im Basisabschnitt 15, so dass eine Klemmverbindung ausgebildet ist. In einer Ausführung kann vorgesehen sein, dass sich infolge von Druckbelastung die Aufnahme 12 die innenliegenden Umkehrbereiche 16c, 17c auf außenliegenden Eckbereichen 33, 34 der Blockierung 29 und / oder benachbart hierzu abstützen, so dass eine weitere Absenkung der Aufnahme 12 unterbunden ist.

Fig. 3 zeigt die Anordnung mit in die Lagervorrichtung 3 eingesteckter Blockierung 29. Dort ist auch zu sehen, dass ein Griffabschnitt 35 (vgl. auch Fig. 13) an der Blockierung 29 ohne weiteres mit einem oder zwei Fingern gegriffen werden kann, um die Blockierung 29 wieder von Montage- und Halteteil 13 zu lösen.

Fig. 14 zeigt eine perspektivische Darstellung einer weiteren Lagevorrichtung 3. Im Unterschied zur Ausgestaltung der Lagevorrichtung 3 in Fig. 4 entfällt bei dieser Ausführungsform die schlitzförmige Ausnehmung 24. Die Aufnahme 12 der Lagevorrichtung 3 weist im Bereich des Bodens 12a einen abgerundeten Vorsprung 12b auf. Auf einer Oberseite 15a des Basisschnitts 15 sind rippenartige Vorsprünge 15b gebildet, die bei der dargestellten Ausführungsform hinsichtlich ihrer Lage zu den Rippen 27 korrespondieren, derart, dass sie in einem Bereich angeordnet sind, der zwischen den Rippen 27 liegt.

Die in der vorstehenden Beschreibung, den Ansprüchen und der Beschreibung offenbarten Merkmale können sowohl einzeln als auch in beliebiger Kombination für die Verwirklichung der verschiedenen offenbarten Ausführungen von Bedeutung sein.

## Patentansprüche

1. Lagervorrichtung (3) für eine Federleiste mit federnder Absenkung an einem Bettenlattenrost, mit
- einem Montage- und Halteteil (13), an dem rückseitig eine Montageeinrichtung (7, 8) zum Montieren am Rahmen (1) eines Bettenlattenrostes (2) angeordnet ist und das einen Basisabschnitt (15) aufweist,
- einer Aufnahme (12) zum Aufnehmen eines Endes einer Federleiste (10) und
- einer Federeinrichtung (16, 17), mit der die Aufnahme (12) federnd an dem Montage- und Halteteil (13) aufgenommen ist und bei der an die Aufnahme (12) einstückig angeformte Blattfederelemente (16, 17) sich beidseitig der Aufnahme (12) von dieser ausgehend zum Montage- und Halteteil (13) hin und quer zur Längsrichtung der in der Aufnahme anzuordnenden Federleiste (10) erstrecken,
wobei die Blattfederelemente (16, 17) an den Basisabschnitt (15) angeformt sind und die Aufnahme (12) mittels der Blattfederelemente (16, 17) oberhalb des Basisabschnitts (15) gehalten wird, derart, dass zur elastischen Absenkung der Aufnahme (12) ein Federweg zum Basisabschnitt (15) hin ermöglicht ist, **dadurch gekennzeichnet, dass**
- die Aufnahme (12) eine Tasche (11) zum Aufnehmen eines Endes der Federleiste (10) aufweist,
- der Basisabschnitt (15) von einem rückseitigen Wandabschnitt (14) des Montage- und Halteteils (13) nach vorn stehend angeordnet ist und
- die Aufnahme (12) mit der Tasche (11) beim Verlagern entlang des mit Hilfe der Blattfederelemente (16, 17) bereitgestellten Federwegs auf einer Vorderseite des rückseitigen Wandabschnitts (14) und beabstandet hierzu federnd verlagerbar ist.

2. Lagervorrichtung (3) nach Anspruch 1, **dadurch gekennzeichnet, dass** die Blattfederelemente (16, 17) als Zierharmonika-Federarme gebildet sind.

3. Lagervorrichtung (3) nach Anspruch 1 oder 2, **dadurch gekennzeichnet, dass** an die Blattfederelemente (16, 17) Stützelemente (18, ..., 21) angeformt sind, die sich auf der Aufnahme (12) und / oder dem Montage- und Halteteil (13) abstützen.

4. Lagervorrichtung (3) nach Anspruch 3, **dadurch gekennzeichnet, dass** die Stützelemente (18, ..., 21) an dem Blattfederelement (16, 17) und / oder der Aufnahme (12) einstückig angeformt sind.

5. Lagervorrichtung (3) nach Anspruch 3 oder 4, **dadurch gekennzeichnet, dass** die Stützelemente (18, ..., 21) einen flachen Querschnitt aufweisen.

6. Lagervorrichtung (3) nach mindestens einem der vorangehenden Ansprüche, **dadurch gekennzeichnet, dass** die Blattfederelemente (16, 17) freiliegend gebildet sind.

7. Lagervorrichtung (3) nach mindestens einem der vorangehenden Ansprüche, **dadurch gekennzeichnet, dass** der Basisabschnitt (15) eine Rippenstruktur aufweist.

8. Lagervorrichtung (3) nach mindestens einem der vorangehenden Ansprüche, **dadurch gekennzeichnet, dass** der Basisabschnitt (15) vorderseitig eine Ausnehmung (28) aufweist.

9. Lagervorrichtung (3) nach mindestens einem der vorangehenden Ansprüche, **dadurch gekennzeichnet, dass** die Montageeinrichtung (7, 8) gegenüber einer Rückwand der Aufnahme (12) gebildet ist.

10. Lagervorrichtung (3) nach mindestens einem der vorangehenden Ansprüche, **dadurch gekennzeichnet, dass** die Aufnahme (12) auf ihrem mittels der Blattfederelemente (16, 17) bereitgestellten Federweg kontaktfrei zu und beabstandet von dem Montage- und Halteteil (13) verlagerbar ist.

11. Lagervorrichtung (3) nach mindestens einem der vorangehenden Ansprüche, **dadurch gekennzeichnet, dass** ein Boden (12a) der Aufnahme (12) einen Durchbruch (24) aufweist.

12. Lagervorrichtung (3) nach mindestens einem der vorangehenden Ansprüche, **dadurch gekennzeichnet, dass** zwischen der Aufnahme (12) und dem Montage- und Halteteil (13) eine Blockierung (29) lösbar angeordnet ist.

## Claims

1. Bearing device (3) for a bed slat with spring lowering on a slatted bed base, comprising
- a mounting and retaining part (13) on the back of which a mounting device (7, 8) for mounting on the frame (1) of a slatted bed base (2) is arranged and which has a base section (15),
- a receptacle (12) for receiving an end of a bed slat (10) and
- a spring device (16, 17) by means of which the receptacle (12) is resiliently accommodated on the mounting and retaining part (13) and in which leaf spring elements (16, 17) moulded in one piece onto the receptacle (12) extend on both sides of the receptacle (12) from the receptacle (12) towards the mounting and retaining part (13) and transversely to the longitudinal direction of the bed slat (10) to be arranged in the receptacle,
wherein the leaf spring elements (16, 17) are moulded onto the base section (15) and the receptacle (12) is held by means of the leaf spring elements (16, 17) above the base section (15) in such a manner that a spring travel towards the base section (15) is made possible for the elastic lowering of the receptacle (12), **characterized in that**
- the receptacle (12) has a pocket (11) for receiving one end of the bed slat (10),
- the base section (15) is arranged to stand forwards from a rear-side wall section (14) of the mounting and retaining part (13) and
- the receptacle (12) with the pocket (11) is displaceable resiliently along the spring travel provided with the aid of the leaf spring elements (16, 17) on a front side of the rear-side wall section (14) and at a distance thereto during displacement.

2. The bearing device (3) according to claim 1, **characterized in that** the leaf spring elements (16, 17) are formed as accordion spring arms.

3. The bearing device (3) according to claim 1 or 2, **characterized in that** supporting elements (18, ..., 21) are formed on the leaf spring elements (16, 17) which are supported on the receptacle (12) and/or the mounting and retaining part (13).

4. The bearing device (3) according to claim 3, **characterized in that** the supporting elements (18, ..., 21) are moulded in one piece on the leaf spring elements (16, 17) and/or the receptacle (12).

5. The bearing device (3) according to claim 3 or 4, **characterized in that** the supporting elements (18, ..., 21) have a flat cross-section.

6. The bearing device (3) according to at least one of the preceding claims, **characterized in that** the leaf spring elements (16, 17) are formed to be exposed.

7. The bearing device (3) according to at least one of the preceding claims, **characterized in that** the base section (15) has a ribbed structure.

8. The bearing device (3) according to at least one of the preceding claims, **characterized in that** the base section (15) has a recess (28) on the front side.

9. The bearing device (3) according to at least one of the preceding claims, **characterized in that** the mounting device (7, 8) is formed opposite a rear wall of the receptacle (12).

10. The bearing device (3) according to at least one of the preceding claims, **characterized in that** the receptacle (12) is displaceable contact-free and at a distance from the mounting and retaining part (13) along its spring travel provided by means of the leaf spring elements (16, 17).

11. The bearing device (3) according to at least one of the preceding claims, **characterized in that** a base (12a) of the receptacle (12) has a gap (24).

12. The bearing device (3) according to at least one of the preceding claims, **characterized in that** a blocking (29) is arranged detachably between the receptacle (12) and the mounting and retaining part (13).

## Revendications

1. Dispositif de support (3) pour une latte ressort avec abaissement à effet de ressort sur un sommier à lattes de literie, avec
- une partie de montage et de fixation (13), sur laquelle est disposé en arrière un dispositif de montage (7, 8) pour le montage sur un cadre (1) d'un sommier à lattes de literie (2) et qui comporte une section de base (15),
- un logement (12) pour recevoir une extrémité d'une latte ressort (10), et
- un dispositif à ressort (16, 17) avec lequel le logement (12) est logé de manière élastique sur la partie de montage et de fixation (13) et pour lequel sur le logement (12) s'étendent des éléments de ressort à lame (16, 17) conformés en une seule pièce des deux côtés du logement (12) en partant de celui-ci vers la partie de montage et de fixation (13) et transversalement au sens longitudinal de la latte ressort (10) à disposer dans le logement,
les éléments de ressort à lame (16, 17) étant conformés sur la section de base (15) et le logement (12) étant maintenu au-dessus de la section de base (15) au moyen des éléments de ressort à lame (16, 17) de telle manière que pour l'abaissement élastique du logement (12) un débattement est rendu possible vers la section de base (15), **caractérisé en ce que**
- le logement (12) comporte une poche (11) pour recevoir une extrémité de la latte ressort (10),
- la section de base (15) est disposée ressortant vers l'avant depuis une section de paroi arrière (14) de la partie de montage et de fixation (13), et
- le logement (12) avec la poche (11) est déplaçable, lors du déplacement le long du débattement aménagé à l'aide des éléments de ressort à lame (16, 17), sur une face avant de la section de paroi arrière (14) et avec un effet de ressort à cet effet à distance.

2. Dispositif de support (3) selon la revendication 1, **caractérisé en ce que** les éléments de ressort à lame (16, 17) sont formés en tant que bras à ressort en accordéon.

3. Dispositif de support (3) selon la revendication 1 ou 2, **caractérisé en ce que** des éléments d'appui (18, ..., 21) sont conformés sur les éléments de ressort à lame (16, 17), qui s'appuient sur le logement (12) et/ou la partie de montage et de fixation (13).

4. Dispositif de support (3) selon la revendication 3, **caractérisé en ce que** les éléments d'appui (18, ..., 21) sont conformés en une seule pièce sur l'élément de ressort à lame (16, 17) et/ou le logement (12).

5. Dispositif de support (3) selon la revendication 3 ou 4, **caractérisé en ce que** les éléments d'appui (18, ..., 21) comportent une section plate.

6. Dispositif de support (3) selon au moins l'une quelconque des revendications précédentes, **caractérisé en ce que** les éléments de ressort à lame (16, 17) sont librement formés.

7. Dispositif de support (3) selon au moins l'une quelconque des revendications précédentes, **caractérisé en ce que** la section de base (15) comporte une structure nervurée

8. Dispositif de support (3) selon au moins l'une quelconque des revendications précédentes, **caractérisé en ce que** la section de base (15) comporte un évidement (28) sur la face avant.

9. Dispositif de support (3) selon au moins l'une quelconque des revendications précédentes, **caractérisé en ce que** le dispositif de montage (7, 8) est formé en face d'une paroi arrière du logement (12).

10. Dispositif de support (3) selon au moins l'une quelconque des revendications précédentes, **caractérisé en ce que** le logement (12) est déplaçable sur son débattement aménagé au moyen des éléments de ressort à lame (16, 17), sans contact et à distance de la partie de montage et de fixation (13).

11. Dispositif de support (3) selon au moins l'une quelconque des revendications précédentes, **caractérisé en ce qu'**un fond (12a) du logement (12) comporte un passage (24).

12. Dispositif de support (3) selon au moins l'une quelconque des revendications précédentes, **caractérisé en ce qu'**un blocage (29) est disposé de façon amovible entre le logement (12) et la partie de montage et de fixation (13).
